# EUROPÄISCHE PATENTSCHRIFT

(11) **EP 2 654 973 B1**
(45) Veröffentlichungstag und Bekanntmachung des Hinweises auf die Patenterteilung: **14.10.2015**
(21) Anmeldenummer: 11808192.6
(22) Anmeldetag: 20.12.2011
(51) Int. Cl.: B05C 17/005, B65D 81/32, B05C 17/01

(54) **APPLIKATIONSVORRICHTUNG FÜR MEHRKOMPONENTENSTOFFE, EIN KARTUSCHENSET UND EINE VERPACKUNGSEINHEIT**
APPLICATION DEVICE FOR MULTI-COMPONENT SUBSTANCES, A CARTRIDGE SET AND A PACKAGING UNIT
DISPOSITIF APPLICATEUR POUR MATIÈRES À PLUSIEURS COMPOSANTS, UN SET DE CARTOUCHE ET UNE UNITÉ D'EMBALLAGE

(30) Priorität: 24.12.2010 EP 10196973
(43) Veröffentlichungstag der Anmeldung: 30.10.2013
(73) Patentinhaber: Sika Technology AG, 6340 Baar (CH)
(72) Erfinder: RAHM, Markus, CH-8604 Volketswil (CH); SCHULTHEISS, Christian, CH-8330 Pfäffikon (CH); HIEMER, Andreas, CH-8862 Schübelbach (CH); BUCK, Manuel, CH-5412 Gebenstorf (CH)
(74) Vertreter: Sika Patent Attorneys
(86) Internationale Anmeldenummer: PCT/EP2011/073390
(87) Internationale Veröffentlichungsnummer: WO 2012/084935

(56) Entgegenhaltungen:
- EP-A1- 2 147 870
- DE-A1- 10 310 162
- DE-A1- 10 322 932
- DE-U1- 29 602 751
- US-A- 5 161 715

## Beschreibung

### Technisches Gebiet

Die Erfindung betrifft eine Applikationsvorrichtung für Mehrkomponentenstöffe, insbesondere Mehrkomponenten-Klebstoffe oder Mehrkomponenten-Dichtstoffe, mit mindestens zwei zusammenhängenden Kartuschenaufnahmevorrichtungen zur Aufnahme von auswechselbaren Kartuschen mit den zu vermischenden Stoffkomponenten, eine Austriebsvorrichtung zum gleichzeitigen Austreiben der Stoffkomponenten aus den Kartuschen in vorgegebenen Mengenverhältnissen durch Komponentenausgänge mit Hilfe von Austriebskolben und eine Mischvorrichtung, welche mit den Komponentenausgängen verbunden ist, die ausgetriebenen Stoffkomponenten mischt und diese gemischt austrägt. Außerdem betrifft die Erfindung auch ein Kartuschenset zum Einsatz in die zuvor genannte Applikationsvorrichtung und eine Verpackungseinheit aus dieser Applikationsvorrichtung und diesem Kartuschenset.

### Stand der Technik

DE 296 02 751 U1 beschreibt eine Spritzpistole für zwei ZweiKomponentenkleber mit Kolben aufweisenden Zylindern. Die Zylinder sind vorgesehen, um "Pumpen" auszubilden, die eine elastische Hülle aus Kunststoffmaterial aufweisen und in die jeweils eine Komponente eines Zweikomponentenklebers eingeführt ist. US 5,161,715 beschreibt eine Klebstoffpistole. Folienpackungen werden durch ein vorderes Ende von Zylindern gleitend aufgenommen. In den Folienpackungen werden zwei Komponenten aufbewahrt. DE 103 22 932 A1 zeigt einen dynamischen Mischer sowie ein Kopfstück mit zwei Kanalbohrungen und ein Adapterstück. Dadurch sollen reaktive, viskose Medien wie Silikone, Polyurethane oder - ähnliche Kunststoffe gemischt werden können. DE 103 10 162 A1 beschreibt eine Kartusche zum Ausbringen von ein oder mehreren Komponenten einer Masse. Die Kartusche setzt sich aus einem Rohrstück, einem Kolben, einem die Masse beinhaltenden Behältnis und einem Kopfstück zusammen. EP 2 147 870 A1 beschreibt ein Foliengebinde zum Aufbewahren von Mehrkomponentenmassen und zum Einlegen einer Aufnahme einer Auspressvorrichtung. Das Foliengebinde weist einen ersten Folienbeutel und einen zweiten Folienbeutel für voneinander getrennt gelagerte Komponenten einer mehrkomponentigen Masse sowie ein Kopfteil, an dem zwei Aufnahmeabschnitte für jeweils ein Ende eines Folienbeutels vorgesehen sind, auf.

Eine Applikationsvorrichtung ist beispielsweise auch aus der Druckschrift EP 1 138 397 A2 bekannt. In dieser Druckschrift wird eine Vorrichtung zum Austragen eines pastösen Zweikomponenten-Gemisches vorgeschlagen, die versehen ist mit:
- einem Vorratsbehältnis mit zwei Kammern für jeweils eine pastöse Komponente des Gemisches, wobei das Vorratsbehältnis für jede Kammer einen Auslassstutzen aufweist,
- einer Mischereinheit, die ein rohrförmiges Mischergehäuse mit einem darin angeordneten Mischerelement aufweist, wobei das Mischergehäuse ein mit dem Vorratsbehältnis kuppelbares Kupplungsende mit zwei Einlassstutzen sowie zwei zum Mischerelement führenden Kanälen für die pastösen Komponenten des Gemisches und an seinem gegenüberliegenden Ende eine Auslassöffnung für das Gemisch aufweist und die Einlassstutzen in die Auslassstutzen oder umgekehrt einsteckbar sind, und
- eine drehbar an dem Vorratsbehältnis gelagerten Haltehülse für das Kupplungsende des Mischergehäuses, wobei die Haltehülse die beiden Auslassstutzen umgibt und eine Ausnehmung aufweist, deren Form zumindest abschnittsweise im Wesentlichen gleich der Querschnittsform des Kupplungsendes des Mischergehäuses ist, wobei die Haltehülse zwischen einer Aufnahmedrehposition, in der die Ausnehmung entsprechend der Ausrichtung des Kupplungsendes des Mischergehäuses bei mit den Auslassstutzen des Vorratsbehältnisses verbundenen Einlassstutzen ausgerichtet ist, und einer Verriegelungsdrehposition drehbar ist, in der zumindest ein Teil des Ausnehmungsrandes der Haltehülse in Teile des Kupplungsendes des Mischergehäuses übergreift.

Ein Problem dieser Applikationsvorrichtung besteht darin, dass die Handhabbarkeit, zum Beispiel beim Nachfüllen der Stoffkomponenten und bei einer Nutzung der Vorrichtung mit nur einem Teil der eingefüllten Stoffkomponenten, schwierig wird.

### Darstellung der Erfindung

Es ist daher Aufgabe der Erfindung, eine Applikationsvorrichtung für Mehrkomponentenstoffe vorzuschlagen, die bezüglich der Handhabbarkeit beim Nachfüllen der Stoffkomponenten und bei nur teilweisem Verbrauch der Stoffkomponenten verbessert ist.

Diese Aufgabe wird durch die Merkmale des unabhängigen Patentanspruches 1 gelöst. Vorteilhafte Weiterbildungen der Erfindung sind Gegenstand untergeordneter Ansprüche.

Die Erfinder haben erkannt, dass sich die Handhabbarkeit einer solchen Applikationsvorrichtung wesentlich verbessern lässt, wenn sich die Vorrichtung von vorne, also von der Austragsseite, zumindest bezüglich einer Stoffkomponente, vorzugsweise bezüglich aller Stoffkomponenten, beladen lässt. Hierzu notwendig ist das Vorliegen eines Deckeladapters auf der Seite der Kartuschenaufnahmevorrichtung der Applikationsvorrichtung, an dem ein Kartuschendeckel befestigt werden kann, an welcher wiederum eine Mischvorrichtung befestigbar ist. Durch diese Ausbildung kann einerseits die Nachfüllung der Stoffkomponenten sehr einfach geschehen, ohne eine Austriebsvorrichtung für die Stoffkomponenten, welche gegebenenfalls über einen Elektroantrieb mit einem aufwendigen Getriebe verfügt, mühsam abbauen zu müssen. Durch die problemlose Entfernung des Mischers kann nach einer nur teilweisen Nutzung der Stoffkomponenten auf einfache Weise der Mischer, in dem die bereits gemischten Komponenten ausgehärtet sind, ausgetauscht werden und die Applikation mit dem Rest der Stoffkomponenten ausgeführt werden.

Teil der Erfindung ist auch das erfindungsgemäß ausgestaltete Nachfüll- und Kartuschenset aus einer Kombination einer ersten Kartusche aus einer zylindrischen Schlauchverpackung mit einer Stoffkomponente, einer zweiten kleineren zylindrischen Kartusche mit fester Außenwand und einem Verbindungselement beider Kartuschen, welches so ausgestaltet ist, dass das gesamte Paket von vorne in die Kartuschenaufnahmevorrichtungen eingesetzt werden kann und sofort betriebsbereit ist.

Gemäß dem Hauptaspekt der Erfindung schlagen die Erfinder eine Applikationsvorrichtung für Mehrkomponentenstoffe, insbesondere Mehrkomponenten-Klebstoffe oder Mehrkomponenten-Dichtstoffe, vor, welche die nachfolgenden Merkmale aufweist:
- mindestens zwei zusammenhängende Kartuschenaufnahmevorrichtungen zur Aufnahme von auswechselbaren Kartuschen mit zu vermischenden Stoffkomponenten,
- eine Austriebsvorrichtung zum gleichzeitigen Austreiben der Stoffkomponenten aus den Kartuschen in vorgegebenen Mengenverhältnissen durch Komponentenausgänge mit Hilfe von Austriebskolben,
- eine Mischvorrichtung, welche mit den Komponentenausgängen verbunden ist, die ausgetriebenen Stoffkomponenten mischt und diese gemischt austrägt,
- mindestens eine der Kartuschenaufnahmevorrichtungen zur austragsseitigen Beladung mit Kartuschen ausgebildet ist,
- mindestens eine der Kartuschenaufnahmevorrichtungen zur Halterung einer Kartusche mit fester Außenwand ausgebildet ist,
- austragseitig an den mindestens zwei Kartuschenaufnahmevorrichtungen ein Deckeladapter vorgesehen ist, und
- ein Kartuschendeckel vorgesehen ist, welcher erfindungsgemäß zur Aufnahme oder Anbringung der auswechselbaren Mischvorrichtung ausgebildet ist.

In einer besonders günstigen Ausführung kann als Mischvorrichtung ein aktiver Mischer verwendet werden, wobei vorzugsweise eine Antriebsachse für den aktiven Mischer vorgesehen wird, welche den aktiven Mischer zum Beispiel auf der Basis des gleichen Elektroantriebes antreibt, der auch die Austreibung der Stoffkomponenten übernimmt. Hierbei kann auch ein Getriebe eingesetzt werden, welches mehrere Antriebsausgänge aufweist, wobei einer der Ausgänge zum Antrieb des Mischers ausgelegt ist. Hierbei sollte der Deckeladapter eine Durchführung für die Antriebsachse vom Getriebe zum aktiven Mischer aufweisen. Ebenso sollte dann auch der Kartuschendeckel über eine Durchführung für diese Antriebsachse zum aktiven Mischer verfügen. Alternativ kann auch als Mischvorrichtung ein passiver Mischer eingesetzt werden.

Es ist eine Verschlussvorrichtung vorgesehen, welche die in den Kartuschenaufnahmevorrichtungen eingesetzten Kartuschen sicher festsetzt beziehungsweise verwahrt.

In einem ersten nicht-erfindungsgemäßen Beispiel kann hierfür ein Verschlussbügel vorgesehen werden, welcher nach dem Aufsetzen des Kartuschendeckels auf den Deckeladapter den Kartuschendeckel festsetzt. In einer besonders stabilen Ausführung kann dabei der Verschlussbügel zwei Schwenkachsen aufweisen, welche im Bereich einer Kartuschenaufnahmevorrichtung angelenkt sind.

Ein zweites nicht-erfindungsgemäßes Beispiel besteht darin, dass am Deckeladapter ein Schraubverschluss vorgesehen ist, welcher ein Gewinde aufweist, das in ein Gegengewinde, vorzugsweise ein Gegengewindesegment, am Kartuschendeckel eingreifen kann. Günstig ist es dabei, wenn der Schraubverschluss ein Außengewinde und der Kartuschendeckel als Gegengewinde ein Innengewinde aufweist.

Alternativ zum Schraubverschluss kann auch ein Bajonettverschluss verwendet werden, welcher einen um einen Drehwinkel schwenkbaren Eingriff aufweist, der in ein Gegenstück am Kartuschendeckel eingreifen kann.

Gemäß der Erfindung ist der Kartuschendeckel auch um eine, insbesondere zur den Längsachsen der Kartuschenaufnahmevorrichtungen parallele, Schwenkachse schwenkbar am Deckeladapter angebracht, wobei der Kartuschendeckel selbst über einen Verschlussmechanismus verfügen sollte, welcher ein unbeabsichtigtes Öffnen des Kartuschendeckels verhindern soll. Beispielsweise kann dies ein Clipverschluss oder ein Riegel oder Ähnliches sein. Weiterhin wird vorgeschlagen, dass erfindungsgemäß ein Achsenverschiebeelement angebracht ist, welches zumindest einen Teil der, gegebenenfalls teleskopartig ausgebildeten, Antriebsachse eines vorhandenen aktiven Mischers in Achsenrichtung verschieben kann. Hierdurch wird das Einsetzen eines aktiven Mischers wesentlich erleichtert.

Ein anderes nicht-erfindungsgemäßes Beispiel der Applikationsvorrichtung sieht als Verschlussvorrichtung vor, dass der Kartuschendeckel mehrere elastische Klauen in Form von Clipverschlüssen und der Deckeladapter mindestens ein entsprechendes Gegenstück aufweist, so dass beim Aufsetzen des Kartuschendeckels am Deckeladapter die Klauen einrasten können.

Hierbei kann zusätzlich eine Verschlusshülse vorgesehen werden, welche zur Sicherung der Verbindung zwischen Deckeladapter und Kartuschendeckel über die Klauen geschoben werden kann. Günstig ist es dabei, wenn die elastischen Klauen ohne Belastung mit einer Biegung nach außen ausgestaltet sind, so dass diese erst mit dem Überschieben der Verschlusshülse einrasten beziehungsweise beim Zurückschieben der Verschlusshülse wieder selbsttätig ausrasten und den Kartuschendeckel wieder freigeben.

Zur einfachen Anbringung der Mischvorrichtung kann der Kartuschendeckel einen Mischeradapter aufweisen, in den die Mischvorrichtung eingesetzt und befestigt werden kann. Vorzugsweise kann zur Befestigung der Mischvorrichtung ein Bajonettverschluss oder ein Drehverschluss benutzt werden.

Ein nicht zu unterschätzender Anteil an der einfachen Handhabbarkeit der erfindungsgemäßen Applikationsvorrichtung für Mehrkomponentenstoffe, insbesondere Mehrkomponenten-Klebstoffe oder Mehrkomponenten-Dichtstoffe, besteht in der einfachen Beladung mit den Stoffkomponenten, wobei diese erfindungsgemäß angeordnet und in einem Kartuschenset gemäß Anspruch 6 konfektioniert sein sollten.

Bei einer möglichen Verwendung eines aktiven Mischers sollte das Adapterstück vorzugsweise einen Durchbruch für eine Antriebsachse aufweisen.

Weiterhin kann bei dem Kartuschenset die zweite Aufnahme eine zentral gelegene Öffnung aufweisen, durch welche eine Austragstülle der zweiten Kartusche gesteckt werden kann.

Eine günstige Anordnung des Kartuschensets besteht auch darin, wenn die Mittelpunkte der Öffnung für eine Öffnungsvorrichtung des Schlauchbeutels, des Durchbruchs für die Antriebsachse und die Öffnung für die Austragstülle der zweiten Kartusche in einer Projektion von vorne auf einer geraden Linie angeordnet sind.

Außerdem ist es günstig zur Vermeidung unnötiger Freiräume, welche bei der Dosiergenauigkeit Probleme verursachen können, wenn die erste Aufnahme eine zentral gelegene Ausbuchtung aufweist, welche Raum für ein Verschlussstück des Schlauchbeutels zur Verfügung stellt.

Schließlich wird im Rahmen der vorliegenden Erfindung auch eine Verpackungseinheit gemäß Anspruch 7 vorgeschlagen.

### Kurze Beschreibung der Zeichnungen

Im Folgenden wird die Erfindung anhand der bevorzugten Ausführungsbeispiele mit Hilfe der Figuren näher beschrieben, wobei nur die zum Verständnis der Erfindung notwendigen Merkmale dargestellt sind. Selbstverständlich ist die Erfindung nicht auf gezeigte und beschriebene Ausführungsbeispiele beschränkt.

Es zeigen im Einzelnen:
FIG 1: Eine nicht-erfindungsgemäße Applikationsvorrichtung ohne Antrieb mit Verschlussbügel;
FIG 2: Eine nicht-erfindungsgemäße Applikationsvorrichtung ohne Antrieb mit Drehverschluss;
FIG 3: Eine erfindungsgemäße Applikationsvorrichtung ohne Antrieb mit Schwenkverschluss;
FIG 4: Eine nicht-erfindungsgemäße Applikationsvorrichtung ohne Antrieb mit Clipverschluss, offen;
FIG 5: Eine nicht-erfindungsgemäße Applikationsvorrichtung ohne Antrieb mit Clipverschluss, geschlossen;
FIG 5a: Längsschnitt im Bereich der Verschlusshülse aus Figur 5;
FIG 6: Kartuschenset zur Auffüllung der Applikationsvorrichtung mit zwei Stoffkomponenten in zwei Kartuschen.
Fig. 7: Eine nicht-erfindungsgemäße Applikationsvorrichtung ohne Antrieb mit Bajonettverschluss.

### Wege zur Ausführung der Erfindung

Die **Figur 1** zeigt eine erste Variante einer nicht-erfindungsgemäßen Applikationsvorrichtung 1 mit einer Möglichkeit zur Beladung der Kartuschenaufnahmevorrichtungen 2.1 und 2.2 von vorne beziehungsweise von der Applikationsseite her. Gezeigt ist die Applikationsvorrichtung in dieser Darstellung ohne die Antriebsvorrichtung, mit der letztendlich die in den Kartuschenaufnahmevorrichtungen 2.1 und 2.2 angeordneten Stoffkomponenten ausgetrieben werden. In der vorliegenden Darstellung weist die Applikationsvorrichtung 1 eine erste Kartuschenaufnahmevorrichtung 2.1 für einen Schlauchbeutel auf, während die Kartuschenaufnahmevorrichtung 2.2, die im Wesentlichen aus zwei zylindrischen Stützröhrchen besteht, zum Einführen einer zylindrischen Kartusche vorgesehen ist, welche über eine feste Außenwand verfügt. Die Applikationsvorrichtung 1 ist derart ausgestaltet, dass zur Beladung der Applikationsvorrichtung 1 mit zwei unterschiedlichen Stoffkomponenten ein Kartuschenset 3, bestehend aus einem Schlauchbeutel 3.1 und einer Kartusche 3.2 mit fester Außenwand, vorgesehen ist. Beide Kartuschen 3.1 und 3.2 werden mit Hilfe eines Adapter 3.3 in der richtigen Positionierung zusammengehalten, so dass das gesamte Kartuschenset 3 in die Kartuschenaufnahmevorrichtungen 2.1 und 2.2 mit einem Handgriff eingeführt werden kann.

Es wird darauf hingewiesen, dass die erste Kartuschenaufnahmevorrichtung der Applikationsvorrichtung speziell zur Aufnahme eines Schlauchbeutels ausgebildet ist, also etwa wie bei der Ausführung nach Fig. 1 als selbsttragender Zylinder mit fester Außenwandung, während die zweite Kartuschenaufnahmevorrichtung zum Einführen einer selbsttragenden Kartusche mit fester Außenwand ausgebildet ist. Die angepasste Aufnahmevorrichtung muss eine solche Kartusche nur im vorderen Bereich halten und stützen und umfasst daher bevorzugt keinen sich über die Kartuschenlänge erstreckenden (zusätzlichen) Zylinder. Im Übrigen übt bereits der an den Kartuschen fest angebrachte Adapter eine gewisse Stütz- und Haltefunktion für die Kartuschen aus.

Anschließend wird auf dem vorne angebrachten Deckeladapter 2.3 der Kartuschendeckel 4 aufgesetzt und mit Hilfe eines Bügels 8, der über zwei Schwenkachsen 8.1 und 8.2 an der Kartuschenaufnahmevorrichtung 2.1 angelenkt ist, durch Herunterklappen dieses Verschlussbügels an dem Deckelflansch 4.1 verriegelt. Der Deckeladapter 2.3 ist dabei so ausgestaltet, dass bei der Verwendung eines aktiven Mischers, wie es in der Figur 1 gezeigt ist, die Antriebsachse 9 einerseits durch den Adapter 3.3 hindurchgeführt wird und andererseits auch der Deckel 4 ausreichend Raum lässt, um die Antriebsachse 9 mit dem aktiven Mischer 5 zu verbinden. Ist der Deckel 4 am Deckeladapter 2.3 befestigt, so kann der aktive Mischer 5 in den Mischeradapter 4.2 des Kartuschendeckels 4 eingesetzt werden. Zuvor wurden die beiden Kartuschen geöffnet, so dass nach Betätigung der hier nicht gezeigten Antriebsvorrichtung die beiden Stoffkomponenten aus den beiden Kartuschen 3.1 und 3.2 in gewünschter Dosierung dem aktiven Mischer 5 zugeführt werden, wobei dieser gleichzeitig mit Hilfe der Antriebsachse 9 betrieben wird. Zur Befestigung des aktiven Mischers 5 am Kartuschendeckel 4 ist im vorliegenden Fall ein Bajonettverschluss 6 vorgesehen, welcher über den aktiven Mischer 5 gestülpt wird und diesen im Mischeradapter 4.2 des Kartuschendeckels 4 befestigt. Der aktive Mischer 5 verfügt außerdem über eine Applikationsspitze 7, durch welche die gemischten Stoffkomponenten aus den Kartuschen 3.1 und 3.2 in gewünschter Weise appliziert werden können.

Die **Figur 2** zeigt ebenfalls eine nicht-erfindungsgemäße Applikationsvorrichtung 1, die mit einem Kartuschenset 3 von der Applikationsseite aus beladen werden kann, wobei in dieser Ausführung der Kartuschendeckel 4 mit Hilfe eines Schraubverschlusses 10 mit einem Außengewinde 10.1 an den Kartuschenaufnahmevorrichtungen 2.1 und 2.2 verschraubt werden kann, wobei der Kartuschendeckel 4 innen ein hier nicht sichtbares Gewindesegment 4.6 aufweist, welches nicht vollständig geschlossen ist, so dass das Kartuschenset 3 eingesetzt sein kann, während mit Hilfe des Schraubverschlusses 10 der Kartuschendeckel 4 an den Kartuschenaufnahmevorrichtungen 2.1 und 2.2 verschraubt wird.

In der abgebildeten Ausführung ist zu erkennen, dass im Gegensatz zur Ausführung der Figur 1 die Kartuschenaufnahmevorrichtung aus einem einzigen zylindrischen Einsatz besteht, der jedoch gegenüber der Ausführung in der Figur 1 wesentlich länger ausgebildet ist. Die Befestigung des hier dargestellten aktiven Mischers 5 erfolgt entsprechend der Beschreibung zu Figur 1, wobei darauf hingewiesen wird, dass nicht unbedingt ein aktiver Mischer eingesetzt werden muss, sondern auch passive Mischer in der Applikationsvorrichtung 1 verwendet werden können.

Des Weiteren kann anstelle des Schraubverschlusses 10, der hier mit einem Außengewinde 10.1 ausgestaltet ist, auch ein Bajonettverschluss 6 verwendet werden, welche auf der Gegenseite am Kartuschendeckel 4 in entsprechende Ausnehmungen eingreift und durch eine Drehung um einige Grad den Kartuschendeckel 4 an den Kartuschenaufnahmevorrichtungen 2.1 und 2.2 befestigt. Es wird außerdem darauf hingewiesen, dass der hier abgebildete Bajonettverschluss 6 ebenso durch einen Drehverschluss ersetzt werden kann, in dem am Mischeradapter 4.2 ein entsprechendes Außengewinde angeordnet ist und der Drehverschluss 6 über ein dazu passendes Innengewinde verfügt.

Eine erfindungsgemäße Applikationsvorrichtung 1 ist in der Figur 3 gezeigt. Auch diese Applikationsvorrichtung 1 ist mit dem Kartuschenset 3 von vorne beladbar ausgeführt, wobei hierzu in den gezeigten Ausbildung ein Kartuschendeckel 4 verwendet wird, welcher an einer Seite an einer hier nicht sichtbaren Schwenkachse am Deckeladapter 2.3 angelenkt ist, so dass zum Öffnen der Applikationsvorrichtung 1 der Deckel 4 um diese Schwenkachse seitlich ausgeschwenkt wird. Anschließend kann das Kartuschenset 3 eingesetzt werden und danach der Kartuschendeckel 4 über das eingesetzte Kartuschenset 3 geschwenkt und dieses damit verschlossen werden. Zur Sicherung des Kartuschendeckels 4 ist ein Clipverschluss 4.5 vorgesehen, der auf einem Gegenstück am Deckeladapter 2.3 einrasten kann. Wird die Applikationsvorrichtung 1, hier gezeigt mit einem aktiven Mischer 5, betrieben, so befindet sich zwischen den beiden Kartuschenaufnahmevorrichtungen 2.1 und 2.2 die Antriebsachse 9, welche bei einer besonders vorteilhaften Ausführung - wie hier gezeigt mit Hilfe eines Achsenverschiebeelementes 2.4 - aufgrund ihrer teleskopartigen Ausbildung bezüglich des vorderen Endes nach hinten verschoben werden kann, so dass der Kartuschendeckel 4 problemlos verschwenkt werden kann. Ist der Kartuschendeckel 4 geschlossen, so kann mit Hilfe des Achsenverschiebeelementes 2.4 die teleskopartig ausgebildete Spitze der Antriebsachse 9 wieder nach vorne geschoben werden, so dass diese in den aktiven Mischer 5 eingreifen kann, sobald dieser im Mischeradapter 4.2 eingesetzt ist.

In den **Figuren 4, 5 und 5a** ist nochmals eine andere nicht-erfindungsgemäße Variante einer Applikationsvorrichtung im Bereich des Kartuschendeckels gezeigt, wobei der Kartuschendeckel 4 hierbei zur Befestigung am Deckeladapter 2.3 über mehrer Klauen 4.3 verfügt, die in einem Gegenstück 2.5 am Deckeladapter 2.3 eingreifen können. Grundsätzlich können diese Klauen so ausgeführt werden, dass sie in dieses Gegenstück 2.5 automatisch beim Aufsetzen des Kartuschendeckels 4 einrasten. In der hier gezeigten Ausführung sind diese jedoch leicht nach außen gebogen, so dass ein Einrasten erst nach einem nach rechts Verschieben der Verschlusshülse 4.4 erfolgt, welche den Kartuschendeckel 4 umläuft und beim nach rechts Verschieben die Klauen 4.3 in das Gegenstück 2.5 des Deckeladapters 2.3 einrasten lassen.

Eine solche Situation mit nach rechts geschobener beziehungsweise nach hinten geschobener Verschlusshülse 4.4 ist in der Figur 5 gezeigt. Insbesondere in der Detaildarstellung der Figur 5a ist im Schnitt zu sehen, wie durch die nach hinten geschobene Verschlusshülse 4.4 die Klauen 4.3 in das Gegenstück 2.5 auf Seiten des Deckeladapters 2.3 eingreifen.

In der **Figur 6** ist zum besseren Verständnis des Nachfüllsets dieses nochmals vergrößert dargestellt. Es besteht aus einer ersten Kartusche 3.1, die als Schlauchbeutel ausgebildet ist, und an beiden Seiten jeweils ein Verschlussstück 3.4 aufweist. Dieser Schlauchbeutel 3.1 ist auf seiner vorderen Seite in eine erste Aufnahme 3.5 des Adapters 3.3 eingesetzt, wobei diese erste Aufnahme 3.5 eine nach vorne gerichtete Ausbuchtung 3.7 aufweist, welche Raum für das Verschlussstück 3.4 zur Verfügung stellt. Hierdurch kann der Schlauchbeutel 3.1 ohne unnötige Freiräume zu bilden problemlos in die erste Aufnahme 3.5 eingesetzt werden. Vorteilhaft kann es hierbei sein, wenn zusätzlich der Schlauchbeutel 3.1 mit der Aufnahme 3.5 verklebt wird, so dass der Adapter 3.3 mit dem Schlauchbeutel 3.1 eine Einheit bildet. Entsprechend verfügt der Adapter 3.3 auch über eine zweite Aufnahme 3.6, in welche die zylindrische zweite Kartusche 3.2 eingesetzt wird, wobei diese Aufnahme 3.6 eine zentrale Öffnung 3.11 aufweist, durch die die Austragstülle 3.12 der Kartusche 3.2 hindurchragt.

Die beiden Aufnahmen 3.5 und 3.6 sind mit Hilfe zweier Stege 3.9 miteinander verbunden und verfügen im Bereich zwischen den Aufnahmen 3.5 und 3.6 über eine zusätzliche Führung mit einem Durchbruch 3.10 für die Antriebsachse eines aktiven Mischers. Es wird darauf hingewiesen, dass das Vorhandensein dieses Durchbruchs 3.10 optional ist, wobei bei Verwendung eines passiven Mischers eine entsprechend Antriebsachse nicht notwendig ist.

In der hier gezeigten Ausführung befinden sich in der Projektion von vorne gesehen somit die Mittelpunkte der Austrittsöffnung 3.8 für die Stoffkomponente des Schlauchbeutels 3.1 und der Austragstülle 3.12 der zweiten Kartusche 3.2 und die Mitte des Durchbruchs 3.10 für eine Antriebsachse des Mischers in einer Linie. Ergänzend liegt ebenso die Mitte der Ausbuchtung 3.7 auf der gleichen Linie.

In **Figur 7** ist die weiter oben bereits kurz erwähnte nicht-erfindungsgemäße Variante der Applikationsvorrichtung mit Bajonettverschluss gezeigt, wobei der Kartuschendeckel 4 zur Befestigung am Deckeladapter 2.3 über mehrere über den Umfang verteilt angeformte L-förmige Fortsätze 4.7 verfügt, die in ein Bajonettverschluss-Gegenstück 11 am Deckeladapter 2.3 eingreifen können. Abgesehen von der etwas anders geformten und längeren Kartuschenaufnahmevorrichtung 2.2. für die Kartusche 3.2 entspricht diese Ausführung im Übrigen im Wesentlichen den weiter oben beschriebenen Ausführungsformen.

Es wird darauf hingewiesen, dass bei einer solchen Applikationsvorrichtung in bekannter Weise auch eine Antriebsvorrichtung vorgesehen ist, und mit dieser betrieben werden kann. Beispielsweise kann die Antriebsvorrichtung aus mindestens einem Getriebe und einem damit verbundenen Elektromotor, welcher für den Kraftantrieb des gesamten Getriebes zuständig ist, bestehen.

Insgesamt beschreibt also die Erfindung zur Verwirklichung des gemeinsamen erfinderischen Grundgedankens:
- Eine Applikationsvorrichtung für Mehrkomponentenstoffe mit mehreren Kartuschenaufnahmevorrichtungen, eine Austriebsvorrichtung zum Austreiben der Stoffkomponenten aus den Kartuschen in vorgegebenen Mengenverhältnissen mit Hilfe von Austriebskolben und eine Mischvorrichtung, welche die ausgetriebenen Stoffkomponenten mischt und austrägt, wobei mindestens eine der Kartuschenaufnahmevorrichtungen zur austragsseitigen Beladung mit Kartuschen ausgebildet ist, austragseitig an den mindestens zwei Kartuschenaufnahmevorrichtungen ein Deckeladapter vorgesehen ist, und ein Kartuschendeckel vorgesehen ist, welcher zur Aufnahme oder Anbringung der auswechselbaren Mischvorrichtung ausgebildet ist.
- Ein Kartuschenset hierfür mit einer ersten Kartusche, einer zweiten Kartusche und einem Adapterstück mit einer erste Aufnahme für die erste Kartusche, einer zweiten Aufnahme für die zweite Kartusche, und mindestens einem Verbindungssteg zwischen der ersten und zweiten Aufnahme, wobei die erste Aufnahme eine Öffnung für eine Öffnungsvorrichtung des Schlauchbeutels aufweist.
- Eine Verpackungseinheit bestehend aus der o.g. Applikationsvorrichtung und dem o.g. Kartuschenset.

Es versteht sich, dass die vorstehend genannten Merkmale der Erfindung nicht nur in der jeweils angegebenen Kombination, sondern auch in anderen Kombinationen oder in Alleinstellung verwendbar sind, ohne den Rahmen der Erfindung gemäß den Ansprüchen zu verlassen.

### Bezugszeichenliste

- 1: Applikationsvorrichtung
- 2.1, 2.2: Kartuschehaufnahmevorrichtung
- 2.3: Deckeladapter
- 2.4: Achsenverschiebeelement
- 2.5: Gegenstück
- 3: Kartuschenset
- 3.1: Schlauchbeutel / Kartusche
- 3.2: Kartusche mit fester Außenwand
- 3.3: Adapter
- 3.4: Verschlussstück
- 3.5: erste Aufnahme
- 3.6: zweite Aufnahme
- 3.7: Ausbuchtung
- 3.8: Öffnung
- 3.9: Kartuschenadapter/Verbindungssteg
- 3.10: Durchbruch
- 3.11: Öffnung
- 3.12: Austragstülle
- 4: Kartuschendeckel
- 4.1: Deckelflansch
- 4.2: Mischeradapter
- 4.3: Klauen
- 4.4: Verschlusshülse
- 4.5: Clipverschluss
- 4.6: Innengewinde
- 4.7: Fortsatz
- 5: Mischvorrichtung
- 6: Bajonett- oder Drehverschluss
- 7: Applikationsspitze
- 8: Verschlussbügel
- 8.1, 8.2: Schwenkachsen
- 9: Antriebsachse
- 10: Schraubverschluss
- 10.1: Außengewinde Schraubverschluss

## Patentansprüche

1. Applikationsvorrichtung (1) für Mehrkomponentenstoffe, insbesondere Mehrkomponenten-Klebstoffe oder Mehrkomponenten-Dichtstoffe, aufweisend:
1.1. mindestens zwei zusammenhängende Kartuschenaufnahmevorrichtungen (2.1, 2.2) zur Aufnahme von auswechselbaren Kartuschen (3.1, 3.2) mit zu vermischenden Stoffkomponenten, von denen eine eine feste Außenwand aufweist,
1.2 eine Antriebsvorrichtung zum gleichzeitigen Austreiben der Stoffkomponenten aus den Kartuschen (3.1, 3.2) in den vorgegebenen Mengenverhältnissen durch Komponentenausgänge mit Hilfe von Austriebskolben,
1.3. eine Mischvorrichtung (5), welche mit den Komponentenausgängen verbunden ist, die ausgetriebenen Stoffkomponenten mischt und diese gemischt austrägt,
1.4. mindestens eine der Kartuschenaufnahmevorrichtungen (2.1, 2.2) zur austragsseitigen Beladung mit Kartuschen (3.1, 3.2) ausgebildet ist,
1.5 mindestens eine der Kartuschenaufnahmevorrichtungen (2.2) zur Halterung einer Kartusche (3.2) mit fester Außenwand ausgebildet ist,
1.6. austragsseitig an den mindestens zwei Kartuschenaufnahmevorrichtungen (2.1, 2.2) ein Deckeladapter (2.3) vorgesehen ist, und
1.7. ein Kartuschendeckel (4) vorgesehen ist,
**dadurch gekennzeichnet, dass** der Kartuschendeckel (4) zur Aufnahme oder Anbringung der auswechselbaren Mischvorrichtung (5) ausgebildet ist, wobei der Kartuschendeckel (4) um eine Schwenkachse schwenkbar am Deckeladapter (2.3) angebracht ist, wobei ein Achsenverschiebeelement (2.4) vorgesehen ist, welches zumindest einen Teil der Antriebsachse (9) eines vorhandenen aktiven Mischers (5) in Achsenrichtung verschieben kann.

2. Applikationsvorrichtung (1) gemäß dem voranstehenden Patentanspruch 1,
**dadurch gekennzeichnet, dass** die Schwenkachse zu den Längsachsen der Kartuschenaufhähmevörrichtungen (2.1, 2.2) parallel ist.

3. Applikationsvorrichtung (1) gemäß dem voranstehenden Patentanspruch 2,
**dadurch gekennzeichnet, dass** die Antriebsachse (9) teleskopartig ausgebildet ist.

4. Applikationsvorrichtung (1) gemäß einem der voranstehenden Patentanspruche 1 bis 3, **dadurch, gekennzeichnet,**
**dass** der Kartuschendeckel (4) einen Mischeradapter (4.2) aufweist, in den die Mischvorrichtung (5) eingesetzt und befestigt werden kann.

5. Applikationsvorrichtung (1) gemäß dem voranstehenden Patentanspruch 4, **dadurch gekennzeichnet, dass** zur Befestigung der Mischvorrichtung (5) ein Bajonett- oder Drehverschluss (6) vorgesehen ist.

6. Kartuschenset zur Beladung einer Applikationsvorrichtung (1) gemäß einem der voranstehenden Patentansprüche 1 bis 5,
**dadurch gekennzeichnet, dass** das Kartuschenset aufweist:
6.1. eine erste Kartusche (3.1), bestehend aus einem, insbesondere im Wesentlichen zylindrisch geformten, Schlauchbeutel (3.1) mit einer ersten Stoffkomponente,
6.2. eine zweite, selbsttragende Kartusche (3.2), bestehend aus einem Zylinder (3.2) mit einer festen Außenwand, mit einer zweiten Stoffkomponente,
6.3 und ein fest mit der ersten und zweiten Kartusche (3.1, 3.2) verbundenes Adapterstück (3.3),
6.4 wobei das Adapterstück (3.3) aufweist:
6.5. eine erste Aufnahme (3.5) für die erste Kartusche (3.1),
6.6. eine zweite Aufnahme (3.6) für die zweite Kartusche (3.2),
6.7 mindestens einen Verbindungssteg (3.9) zwischen der ersten und zweiten Aufnahme (3.5, 3.6),
6.8. wobei die erste Aufnahme (3.5) eine Öffnung (3.8) für eine Öffnungsvorrichtung des Schlauchbeutels (3.1) aufweist.

7. Verpackungseinheit, bestehend aus einer Applikationsvorrichtung (1) für Mehrkomponentenstoffe, insbesondere Mehrkomponenten-Klebstoffe oder Mehrkomponenten-Dichtstoffe, gemäß einem der voranstehenden Patentansprüche 1 bis 5, und mindestens einem Kartuschenset gemäß dem voranstehenden Patentanspruch 6.

## Claims

1. An application device (1) for multi-component substances, in particular multi-component adhesives or multi-component sealants, comprising:
1.1. at least two interconnected cartridge receiving devices (2.1, 2.2) for receiving replaceable cartridges (3.1, 3.2) containing substance components to be mixed, one of the cartridges having a rigid outside wall;
1.2 a drive device for simultaneously expelling the substance components from the cartridges (3.1, 3.2) in the predetermined quantity ratios through component outlets with the aid of expulsion pistons;
1.3. a mixing device (5), which is connected to the component outlets, mixes the expelled substance components and discharges them in the mixed state,
1.4. at least one of the cartridge receiving devices (2.1, 2.2) is designed to be loaded with cartridges (3.1, 3.2.) on the discharge side;
1.5 at least one of the cartridge receiving devices (2.2) is designed with a rigid outside wall so as to mount a cartridge (3.2);
1.6. a cover adapter (2.3) is provided on the discharge side on the at least two cartridge receiving devices (2.1, 2.2); and
1.7 a cartridge cover (4) is provided,
**characterized in that** the cartridge cover (4) is designed to receive or attach the replaceable mixing device (5), wherein the cartridge cover (4) is attached to the cover adapter (2.3) so as to pivot about a swivel pin, wherein a shaft displacement element (2.4) is provided, which can displace at least a part of the drive shaft (9) of a present active mixer (5) in the direction of the pin.

2. The application device (1) according to preceding claim 1, **characterized in that** the swivel pin is parallel to the longitudinal axes of the cartridge receiving devices (2.1, 2.2).

3. The application device (1) according to preceding claim 2, **characterized in that** the drive shaft (9) is telescopic.

4. The application device (1) according to any one of the preceding claims 1 to 3, **characterized in that** the cartridge cover (4) comprises a mixer adapter (4.2), in which the mixing device (5) can be inserted and attached.

5. The application device (1) according to preceding claim 4, **characterized in that** a bayonet catch or turn lock (6) is provided for attaching the mixing device (5).

6. A cartridge set for loading an application device (1) according to any one of the preceding claims 1 to 5,
**characterized by** the cartridge set comprising:
6.1 a first cartridge (3.1), composed of a foil pouch (3.1), and more particularly a substantially cylindrical foil pouch, containing a first substance component;
6.2 a second, self-supporting cartridge (3.2), composed of a cylinder (3.2) having a rigid outside wall, containing a second substance component;
6.3 and an adapter piece (3.3) that is rigidly connected to the first and second cartridges (3.1, 3.2),
6.4 wherein the adapter piece (3.3) comprises:
6.5 a first receptacle (3.5) for the first cartridge (3.1);
6.6 a second receptacle (3.6) for the second cartridge (3.2);
6.7 at least one connecting rib (3.9) between the first and second receptacles (3.5, 3.6);
6.8 wherein the first receptacle (3.5) has an opening (3.8) for an opening device of the foil pouch (3.1).

7. A packaging unit, composed of an application device (1) for multi-component substances, in particular multi-component adhesives or multi-component sealants, according to any one of the preceding claims 1 to 5, and at least one cartridge set according to the preceding claims 6.

## Revendications

1. Dispositif d'application (1) pour des substances multi-composants, en particulier des adhésifs multi-composants ou produits d'étanchéité multi-composants, comprenant :
1.1. au moins deux dispositifs de réception de cartouche reliés entre eux (2.1, 2.2) pour la réception de cartouches remplaçables (3.1, 3.2) contenant des composants de substance à mélanger, l'une des cartouches ayant une paroi extérieure rigide ;
1.2 un dispositif d'entraînement pour expulser simultanément les composants de substance des cartouches (3.1, 3.2) dans les rapports de quantité prédéterminés par des sorties de composant à l'aide de pistons d'expulsion ;
1.3. un dispositif de mélange (5), qui est relié aux sorties de composant, mélange les composants de substance expulsés et les évacue dans l'état mélangé, 1.4. au moins l'un des dispositifs de réception de cartouche (2.1, 2.2) est conçu pour être chargé avec des cartouches (3.1, 3.2.) sur le côté évacuation ;
1.5 au moins l'un des dispositifs de réception de cartouche (2.2) est conçu avec une paroi extérieure rigide de sorte à monter une cartouche (3.2) ;
1.6. un adaptateur de couvercle (2.3) est prévu sur le côté évacuation sur les au moins deux dispositifs de réception de cartouche (2.1, 2.2) ; et
1.7 un couvercle de cartouche (4) est prévu,
**caractérisé en ce que** le couvercle de cartouche (4) est conçu pour recevoir ou attacher le dispositif de mélange remplaçable (5), dans lequel le couvercle de cartouche (4) est attaché à l'adaptateur de couvercle (2.3) de sorte à pivoter autour d'un axe de pivotement, dans lequel un élément de déplacement d'arbre (2.4) est prévu, lequel peut déplacer au moins une partie de l'arbre d'entraînement (9) d'un mélangeur actif présent (5) dans la direction de l'axe.

2. Dispositif d'application (1) selon la revendication précédente 1, **caractérisé en ce que** l'axe de pivotement est parallèle aux axes longitudinaux des dispositifs de réception de cartouche (2.1, 2.2).

3. Dispositif d'application (1) selon la revendication précédente 2, **caractérisé en ce que** l'arbre d'entraînement (9) est télescopique.

4. Dispositif d'application (1) selon l'une quelconque des revendications précédentes 1 à 3, **caractérisé en ce que** le couvercle de cartouche (4) comprend un adaptateur de mélangeur (4.2), dans lequel le dispositif de mélange (5) peut être inséré et attaché.

5. Dispositif d'application (1) selon la revendication 4, **caractérisé en ce qu'**une fermeture à baïonnette ou un verrouillage demi-tour (6) est prévu pour attacher le dispositif de mélange (5).

6. Ensemble de cartouche pour le chargement d'un dispositif d'application (1) selon l'une quelconque des revendications précédentes 1 à 5,
**caractérisé par** l'ensemble de cartouche comprenant :
6.1 une première cartouche (3.1), composée d'une pochette (3.1), et plus particulièrement d'une pochette sensiblement cylindrique, contenant un premier composant de substance ;
6.2 une seconde cartouche autoportante (3.2) composée d'un cylindre (3.2) ayant une paroi extérieure rigide contenant un second composant de substance ;
6.3 et une pièce d'adaptation (3.3) qui est rigidement reliée aux première et seconde cartouches (3.1, 3.2),
6.4 dans lequel la pièce d'adaptation (3.3) comprend :
6.5 un premier réceptacle (3.5) pour la première cartouche (3.1) ;
6.6 un second réceptacle (3.6) pour la seconde cartouche (3.2) ;
6.7 au moins une nervure de liaison (3.9) entre les premier et second réceptacles (3.5, 3.6) ;
6.8 dans lequel le premier réceptacle (3.5) a une ouverture (3.8) pour un dispositif d'ouverture de la pochette (3.1).

7. Unité d'emballage composée d'un dispositif d'application (1) pour des substances multi-composants, en particulier des adhésifs multi-composants ou produits d'étanchéité multi-composants selon l'une quelconque des revendications précédentes 1 à 5 et au moins un ensemble de cartouche selon la revendication précédente 6.
